# EUROPÄISCHE PATENTANMELDUNG

(11) **EP 4 715 121 A1**
(43) Veröffentlichungstag der Anmeldung: **25.03.2026**
(21) Anmeldenummer: 25203326.1
(22) Anmeldetag: 19.09.2025
(51) Int. Cl.: E01F 1/00

(54) **BAHNSTEIG AUS KUNSTTOFF**

(30) Priorität: 20.09.2024 DE 202024105428 U
(71) Anmelder: RSC Railway Solutions in Composite GmbH, 31171 Nordstemmen (DE)
(72) Erfinder: Wilczek, Philipp Daniel, 21502 Geesthacht (DE)
(74) Vertreter: RGTH

(57) **Zusammenfassung**

Es wird ein Bahnsteig (10) vorgeschlagen, der mindestens eine Bahnsteigplanke (11) umfasst, wobei die Bahnsteigplanke (11) aus einem Kunststoff, vor allem einem glasfaserverstärktem Kunststoff, gebildet ist, und wobei der Bahnsteig (10) mindestens ein Schraubfundament (30) zum Verankern des Bahnsteigs (10) im Erdboden umfasst.

## Beschreibung

Bahnsteige beziehungsweise Bahnsteigsysteme sind aus dem Stand der Technik grundsätzlich bekannt, allerdings sind diese meistens fest im Boden verankert und insbesondere für temporäre Einsatzmöglichkeiten ungeeignet.

Der vorliegenden Erfindung liegt somit die Aufgabe zugrunde, einen effizienteren und nachhaltigeren Bahnsteig zu schaffen, der flexibel einsetzbar ist und auch temporären Einsatz finden kann.

Gelöst wird die vorgenannte Aufgabe durch einen Bahnsteig mit mindestens einer Bahnsteigplanke, wobei die Bahnsteigplanke aus einem Kunststoff, vor allem einem glasfaserverstärkten Kunststoff (GFK), gebildet ist, wobei der Bahnsteig mindestens ein Schraubfundament zum Verankern des Bahnsteigs im Erdboden umfasst. Die Bahnsteigplanke bildet die Auftrittsfläche für Benutzer. Die Länge des mindestens einen Schraubfundaments kann von der Bodenbeschaffenheit abhängig sein. Das mindestens eine Schraubfundament kann Stahl umfassen, vorzugsweise aus Stahl gebildet sein. Das Schraubfundament kann einen freien Schraubendbereich, der vorzugsweise spitz zuläuft, und einen zylinderförmigen Trägerbereich umfassen. Das Schraubfundament kann ferner einen Schraubfundamentkopf umfassen, mit dem dieser mit einem Querträger befestigt werden kann. Der Schraubfundamentkopf kann separat zum Rest des Schraubfundamentes ausgebildet sein, während dieser Rest, sprich der Schraubendbereich und der Trägerbereich, vor allem einstückig gebildet ist. Der Schraubfundamentkopf kann aus Stahl gebildet sein. Zwischen dem Schraubfundamentkopf und dem Trägerbereich kann ferner eine zylinderförmige Verlängerung angeordnet werden.. Beispielsweise kann ein Schraubfundament inklusive einer möglichen Verlängerung eine Länge zwischen 1 m und 20 m, vorzugsweise zwischen 1,5 m und 8 m, betragen.

Durch das Vorsehen des mindestens eines Schraubfundaments kann der Bahnsteig rückstandsfrei wieder abgebaut werden, dennoch garantiert er eine sichere Verankerung im Erdboden. Es ist kein Erdaushub für die Fundamentierung erforderlich und es kann auf die Verwendung von Beton verzichtet werden. Dies führt insgesamt zu einer Reduktion des CO2-Fußabdrucks und trägt somit zur Umweltfreundlichkeit bei.

Ferner entfällt die Notwendigkeit einer Erdung des Bahnsteigs, was die Installation weiter vereinfacht. Auch eine jährliche Wartung der entsprechenden Erdung kann somit entfallen. Insgesamt zeichnet sich der Bahnsteig somit durch einen minimalen Wartungsaufwand aus, der wiederum die Betriebskosten langfristig senkt.

Somit wird durch den Einsatz der Schraubfundamente der Aufbau und Abbau wesentlich effizienter und schneller erfolgen kann. Dies resultiert darin, dass der Bahnsteig temporär und flexibel einsetzbar ist. Es ist ein schneller, effizienter Aufbau möglich, der insbesondere für die temporäre Anwendung essenziell ist. Ferner zeichnet sich Kunststoff, vor allem glasfaserverstärkter Kunststoff, durch seine Langlebigkeit aus. Durch den Einsatz von Kunststoff in Kombination mit Schraubfundamenten werden somit die Anforderungen an eine moderne, flexibel zu errichtende und zu demontierende Infrastruktur erfüllt.

Insbesondere liegt die Bahnsteigplanke auf einer Unterkonstruktion auf. Der Bahnsteig umfasst somit die Unterkonstruktion. Die Unterkonstruktion umfasst mindestens zwei Längsträger und darauf aufliegende mindestens zwei erste Querträger. Vorzugsweise sind die Längsträger und die ersten Querträger aus einem Kunststoff, vorzugsweise aus einem glasfaserverstärkten Kunststoff, gebildet.

Insbesondere kann die Bahnsteigplanke aus mehreren Planken bestehen, die aus dem Kunststoff gebildet sind und die auf der Unterkonstruktion aufliegen. Die Unterkonstruktion, die vorzugsweise aus den zwei Längsträgern und den mindestens zwei ersten Querträgern besteht, kann vorzugsweise komplett aus Kunststoff, vorzugsweise glasfaserverstärktem Kunststoff, gebildet sein. Lediglich Befestigungsmittel, vorzugsweise Schraubelemente, zur Befestigung der Bahnsteigplanke auf der Unterkonstruktion beziehungsweise Befestigung der Längsträger und der Querträger untereinander, können aus Stahl gebildet sein. Bis auf die Schraubfundamente, die zweiten Querträger und die Befestigungselemente ist der Bahnsteig somit vorzugsweise gänzlich aus Kunststoff, vorzugsweise glasfaserverstärktem Kunststoff, gebildet.

Zwischen der Unterkonstruktion und dem mindestens einen Schraubfundament kann vorzugsweise mindestens ein zweiter Querträger angeordnet sein. Insbesondere umfasst der Bahnsteig mehrere Schraubfundamente, wobei je zwei Schraubfundamente einem zweiten Querträger zugeordnet sind. Zwischen den ersten Querträgern und den zweiten Querträgern liegen somit vorzugsweise die Längsträger. In Tiefenrichtung erfolgt somit von oben gesehen erst die Bahnsteigplanke, dann die Unterkonstruktion, nämlich die ersten Querträger, dann die zwei Längsträger und dann die zweiten Querträger. Die Schraubfundamente sind vorzugsweise am Querträger befestigt, vorzugsweise mittels Befestigungselementen, vorzugsweise Schraubelementen.

Der Bahnsteig kann ferner ein Geländer umfassen, wobei das Geländer aus einem Kunststoff, vorzugsweise einem glasfaserverstärkten Kunststoff, gebildet ist. Das Geländer kann einen Obergurt, einen Untergurt und mehrere Pfosten umfassen, die jeweils aus dem oben genannten Kunststoff gebildet sein können. Das Geländer kann als Füllstab- oder Holmgeländer ausgeführt sein. Vorzugsweise ist das Geländer mittels Befestigungselementen befestigt.

Vorzugsweise kann der Bahnsteig eine Entwässerungsrinne umfassen, die ebenfalls aus einem Kunststoff, vor allem einem glasfaserverstärktem Kunststoff, gebildet sein kann. Ferner kann der Bahnsteig eine Auftrittsstufe umfassen, die ebenfalls aus einem Kunststoff, vor allem einem glasfaserverstärktem Kunststoff, gebildet sein kann. Ferner kann die Bahnsteigplanke einen Leitstreifen umfassen, wobei der Leitstreifen ebenfalls aus einem Kunststoff, vor allem einen glasfaserverstärkten Kunststoff, gebildet sein kann.

Der Bahnsteig ist insbesondere als Bahnsteigbaueinheit ausgebildet, in anderen Worten als Modul, das mit mehreren entsprechenden Bahnsteigbaueinheiten verbindbar ist, insbesondere mittels Befestigungselementen. Vorzugsweise können pro Bahnsteig bzw. Bahnsteigbaueinheit mindestens vier, vorzugsweise mindestens sechs oder genau sechs, Schraubfundamente vorgesehen sein. Die vorliegende Erfindung betrifft somit vor allem ein modulares Bahnsteigsystem. Die Baueinheiten können als Längseinheit oder als Eckeinheit ausgebildet sein, was sich vor allem in der Anordnung des Geländers niederschlägt.

Die Modulbauweise erlaubt es den Bahnsteig flexibel an die örtlichen Gegebenheiten anzupassen und dabei die Bauzeit im Vergleich zu traditionellen Bauweisen signifikant zu verkürzen. Dadurch können durch die Erfindung auch bestehende traditionelle Bahnsteige schnell verlängert werden. Dies ermöglicht auch bestehende Bahnsteige schnell und effizient zu verlängern. Es wird somit eine zukunftweisende Lösung für den modernen Bahnsteigneubau und Bahnsteigerweiterungsbau ermöglicht, die sowohl ökologisch als auch ökonomisch Vorteile mit sich bringt und gleichzeitig den Ansprüchen an Funktionalität und Flexibilität gerecht wird. Somit bezieht sich die Anmeldung ferner auf ein System von Bahnsteigbaueinheiten, wie sie oben beschrieben sind, die miteinander, vorzugsweise in Längsrichtung, verbunden sind.

Es zeigen in rein schematischer Darstellung:
- Figur 1:: einen Bahnsteig in perspektivischer Ansicht;
- Figur 2:: einen Querschnitt des Bahnsteigs der Figur 1;
- Figur 3:: einen weitere perspektivische Ansicht des Bahnsteigs der Figuren 1 und 2; und
- Figur 4:: einen weiteren Bahnsteig in perspektivischer Ansicht.

Figur 1 zeigt in perspektivischer Ansicht einen Bahnsteig 10, und zwar ist dieser als Bahnsteigbaueinheit 60, und zwar als Längseinheit 61 ausgebildet.

Deutlich sind die Schraubfundamente 30 zu sehen. Insgesamt sind sechs Schraubfundamente 30 zu sehen, wobei zwei Schraubfundamente 30 unterbrochen skizziert sind. Die Schraubfundamente 30 zeichnen sich durch einen Schraubendbereich 31 und einen zylinderförmigen Trägerbereich 32 aus, die jeweils aus Stahl geformt sind. Deren Länge ist abhängig von der Bodenbeschaffung. Je zwei Schraubfundamente 30 sind an einem zweiten Querträger 40 mittels Befestigungselementen 50 befestigt. Dies kann insbesondere an dem unteren linken skizzierten Paar der Schraubfundamente 30 gesehen werden. Für die Befestigung an dem Querträger 40 weisen die Schraubfundamente einen Schraubfundamentkopf 33 auf.

Auf den zweiten Querträgern 40 liegen zwei Längsträger 21 auf, auf denen wiederum erste Querträger 22 aufliegen, von denen in Figur 1 nur einer zu sehen ist. Längsträger 21 und die ersten Querträger 22 bilden die Unterkonstruktion 20, die - bis auf mögliche Befestigungselemente - gänzlich aus Kunststoff, vorzugsweise glasfaserverstärktem Kunststoff, gebildet ist.

Figur 1 zeigt, wie die Bahnsteigplanke 11 aus mehreren Planken 12 gebildet ist. Zwischen zwei Planken 12 ist ein Leitstreifen 15 eingebettet. Ferner sind ein Geländer 13, eine Auftrittsstufe 14 und die Bahnsteigkante 16 zu sehen. Ferner ist eine Entwässerungsrinne 17 vorgesehen, die an dem Geländer 13 angeordnet ist.

In Figur 2 ist ein Querschnitts des Bahnsteigs 10 der Figur 1 gezeigt. Es ist deutlich zu sehen, wie die Schraubfundamente 30 in einem Erdboden eingelassen sind. Ferner sind die zweiten Querträger 40, die Längsträger 21 und die ersten Querträger 22 zu sehen, auf dem die Bahnsteigplanke 11 aufliegt.

In Figur 3 ist eine ebenfalls perspektivische Darstellung des Bahnsteigs 10 der Figuren 1 und 2 gezeigt, wobei nun die Bahnsteigplanke 11 sowie der Leitstreifen 15 nicht dargestellt sind, sodass ein besserer Blick auf die Unterkonstruktion 20 ermöglicht wird. Deutlich sind die ersten Querträger 22 und die Längsträger 21 zu sehen. Ferner sind die zweiten Querträger 40 und die Schraubfundamente 30 dargestellt.

In Figur 4 ist ein weiterer Bahnsteig 10 zu sehen, und zwar ist dieser als Bahnsteigbaueinheit 60, und zwar als Eckeinheit 62, ausgebildet. Erneut sind die sechs Schraubfundamente 30 zu sehen. Der Unterbau 20 ist wie in Figur 1 ausgebildet, und zwar besteht dieser aus zwei Längsträgern 21 und ersten Querträgern 22, auf denen dann die Bahnsteigplanke 11 mit den Planken 12, dem Leitstreifen 15, der Bahnsteigkante 16, der Entwässerungsrinne 17 und dem Geländer 13 angeordnet ist.

### Bezugszeichenliste

- 10: Bahnsteig
- 11: Bahnsteigplanke
- 12: Planke
- 13: Geländer
- 14: Auftrittsstufe
- 15: Leitstreifen
- 16: Bahnsteigkante
- 17: Entwässerungsrinne

- 20: Unterkonstruktion
- 21: Längsträger
- 22: erste Querträger

- 30: Schaubfundament
- 31: Schraubendbereich
- 32: zylinderförmiger Trägerbereich
- 33: Schraubfundamentkopf

- 40: zweiter Querträger

- 50: Befestigungselement

- 60: Bahnsteigbaueinheit
- 61: Längseinheit
- 62: Eckeinheit

## Patentansprüche

1. Bahnsteig (10),
wobei der Bahnsteig (10) mindestens eine Bahnsteigplanke (11) umfasst, **dadurch gekennzeichnet, dass**
die Bahnsteigplanke (11) aus einem Kunststoff, vor allem einem glasfaserverstärktem Kunststoff, gebildet ist,
wobei der Bahnsteig (10) mindestens ein Schraubfundament (30) zum Verankern des Bahnsteigs (10) im Erdboden umfasst.

2. Bahnsteig (10) nach Anspruch 1,
**dadurch gekennzeichnet, dass**
die Bahnsteigplanke (11) auf einer Unterkonstruktion (20) aufliegt,
wobei die Unterkonstruktion (20) mindestens zwei Längsträger (21) umfasst und darauf aufliegende mindestens zwei erste Querträger (22),
wobei die Längsträger (21) und die ersten Querträger (22) aus einem Kunststoff gebildet sind.

3. Bahnsteig (10) nach Anspruch 1 oder 2,
**dadurch gekennzeichnet, dass**
zwischen der Unterkonstruktion (20) und dem mindestens einen Schraubfundament (30) mindestens ein zweiter Querträger (40) vorgesehen ist.

4. Bahnsteig (10) nach einem der vorangehenden Ansprüche,
**dadurch gekennzeichnet, dass**
der Bahnsteig (10) mehrere Schraubfundamente (30) umfasst,
wobei je zwei Schraubfundamente (30) einem zweiten Querträger (40) zugeordnet sind, und wobei die Schraubfundamente (30) am Querträger (40) befestigt sind.

5. Bahnsteig (10) nach einem der vorangehenden Ansprüche,
**dadurch gekennzeichnet, dass**
der Bahnsteig (10) ein Geländer (13) umfasst,
wobei das Geländer (13) aus einem Kunststoff gebildet ist.

6. Bahnsteig (10) nach einem der vorangehenden Ansprüche,
**dadurch gekennzeichnet, dass**
der Bahnsteig (10) eine Entwässerungsrinne (17) umfasst,
wobei die Entwässerungsrinne (17) aus einem Kunststoff gebildet ist.

7. Bahnsteig (10) nach einem der vorangehenden Ansprüche,
**dadurch gekennzeichnet, dass**
der Bahnsteig (10) eine Auftrittsstufe (14) umfasst,
wobei die Auftrittsstufe (14) aus einem Kunststoff gebildet ist.

8. Bahnsteig (10) nach einem der vorangehenden Ansprüche,
**dadurch gekennzeichnet, dass**
in der Bahnsteigplanke (11) ein Leitstreifen (15) eingebettet ist, wobei der Leitstreifen (15) aus einem Kunststoff gebildet ist.

9. Bahnsteig (10) nach einem der vorangehenden Ansprüche,
**dadurch gekennzeichnet, dass**
der Bahnsteig (10) eine Bahnsteigbaueinheit (60) bildet, die mit mehreren entsprechenden Bahnsteigbaueinheiten (60) verbindbar ist.
